# EUROPÄISCHE PATENTSCHRIFT

(11) **EP 2 873 082 B1**
(45) Veröffentlichungstag und Bekanntmachung des Hinweises auf die Patenterteilung: **28.09.2016**
(21) Anmeldenummer: 13756842.4
(22) Anmeldetag: 22.08.2013
(51) Int. Cl.: H01H 33/12, H01H 1/42

(54) **VERFAHREN ZUM SCHLIESSEN EINES SCHALTERS UND SCHALTER ZUR DURCHFÜHRUNG DES VERFAHRENS**
METHOD FOR CLOSING A SWITCH AND SWITCH FOR PERFORMING THE METHOD
PROCÉDÉ DE FERMETURE D'UN INTERRUPTEUR ET INTERRUPTEUR PERMETTANT LA MISE EN UVRE DE CE PROCÉDÉ

(30) Priorität: 31.08.2012 DE 102012215479
(43) Veröffentlichungstag der Anmeldung: 20.05.2015
(73) Patentinhaber: Siemens Aktiengesellschaft, 80333 München (DE)
(72) Erfinder: HUSSMANN, Jörg, 92318 Neumarkt (DE)
(86) Internationale Anmeldenummer: PCT/EP2013/067437
(87) Internationale Veröffentlichungsnummer: WO 2014/033039

(56) Entgegenhaltungen:
- EP-A1- 2 249 359
- DE-A1- 1 540 591
- DE-A1-102005 060 633
- DE-C1- 19 612 273

## Beschreibung

Die Erfindung betrifft ein Verfahren zum Schließen eines Schalters und einen Schalter zur Durchführung des Verfahrens gemäß den Oberbegriffen der Ansprüche 1 und 4.

Schalter in Form von Lasttrennschaltern für Niederspannungen sind bekannt und dienen zum Einschalten und Unterbrechen eines elektrischen Stromes. Für jede Stromphase ist ein Polgehäuse vorgesehen, dessen Seitenwände aneinander anliegen. In jedem Polgehäuse befinden sich bewegliche und fest angeordnete Schaltkontakte, wobei sich die beweglichen Schaltkontakte jeweils an dem freien Ende eines schwenkbaren Hebels befinden. Zum Öffnen des Schalters werden die aneinander liegenden Kontaktflächen der Schaltkontakte mittels einer Schaltwelle voneinander getrennt, wobei die Kontaktflächen jeweils parallel zueinander verlaufen. Die Schaltwelle verläuft quer zum Hebel und zu den Seitenwänden. Beidseitig der Schaltwelle befinden sich stirnseitig Anschlussfahnen, an die Anschlusskabel anschließbar sind. Im Bereich der Schaltkontakte angeordnete Löschbleche sorgen dafür, dass ein beim Trennen der Schaltkontakte entstehender Lichtbogen gelöscht wird.

Die Schaltkontakte sind oft in Form von Messerkontakten ausgebildet, von denen einer feststeht und der andere beweglich ist.

Dabei gibt es aus nichtleitendem Material vorgelagerte Elemente, die ein Aufspreizen bewirken, damit das feststehende oder bewegliche Schaltmesser beim Einschaltvorgang ohne großen Widerstand eintauchen kann. Beim Einschalten wird erst durch Kraftaufwand aufgespreizt und anschließend das bewegliche oder feststehende Kontaktmesser eingebracht.

Nachteilig ist, dass die Einschaltgeschwindigkeit durch den Aufspreizvorgang herabgesetzt wird.

Aus der DE 15 40 591 A1 ist bereits ein Lasttrennschalter mit feststehenden und beweglichen Kontakten bekannt, die jeweils zugehörige Kontaktflächen aufweisen. Die beweglichen Kontakte verfügen über drehbar angelenkte parallele Schaltmesser und sind aus einer Offenstellung in eine Schließstellung bewegbar, in der die beweglichen Kontaktflächen jeweils an einer feststehenden Kontaktfläche anliegen. In der Offenstellung weisen die beweglichen Kontaktflächen einen elastischen Querversatz gegenüber der Schließstellung auf; in der Schließstellung werden die beweglichen gegen die feststehenden Kontaktflächen gedrückt.

Die Aufgabe der Erfindung ist es, einen Schalter vorzuschlagen, der ein verschleißarmes Schließen sicherstellt, insbesondere beim Schließen auf einen Kurzschluss.

Die Aufgabe wird bezogen auf das Verfahren durch die Merkmale des Anspruchs 1 und bezogen auf den Schalter durch die Merkmale des Anspruchs 4 gelöst; die Unteransprüche stellen vorteilhafte Ausgestaltungen dar.

Die Lösung sieht bezogen auf das Verfahren vor, dass ein bewegliches Gegendruckelement die bewegliche Kontaktfläche in der Offenstellung in Richtung der gemeinsamen Kontaktebene drückt, wodurch sich der Querversatz zumindest verringert, dass das Gegendruckelement beim Schließen des Schalters zusammen mit dem beweglichen Schaltkontakt in Richtung Schließstellung bewegt wird und dass das Gegendruckelement im Verlauf der Schließbewegung festgehalten wird, während die bewegliche Kontaktfläche weiter bis in die Schließstellung bewegt wird.

Speziell ist es von Vorteil, wenn die bewegliche Kontaktfläche vor und nach dem Festhalten jeweils in der Kontaktebene oder in einer zur Kontaktebene parallelen Ebene bewegt wird und dass die bewegliche Kontaktfläche hinter dem Stehenbleiben am Gegendruckelement und/oder an der feststehenden Kontaktfläche anliegend in die Schließstellung gleitet. Die beim Öffnen vorhandene Energie lässt sich am besten nutzen, wenn die bewegliche Kontaktfläche im Verlauf der Öffnungsbewegung in Richtung der gemeinsamen Kontaktebene gedrückt wird.

Die Lösung sieht bezogen auf den Schalter vor, dass ein bewegliches Gegendruckelement vorhanden ist, das in der Offenstellung gegen die bewegliche Kontaktfläche drückt und so kraftschlüssig mit dem Kontaktelement verbunden ist und den Querversatz zumindest verringert, dass der feststehende Schaltkontakt einen Anschlag bildet, dass das Gegendruckelement sich zusammen mit dem beweglichen Schaltkontakt bewegt und im Verlauf der Schließbewegung am Anschlag anschlägt und stehen bleibt, während sich die bewegliche Kontaktfläche weiter in die Schließstellung bewegt.

Speziell ist es von Vorteil, wenn die bewegliche Kontaktfläche sich vor und nach dem Anschlagen (Stehenbleiben) jeweils in der Kontaktebene oder in einer zur Kontaktebene parallelen Ebene bewegt und dass die bewegliche Kontaktfläche nach dem Anschlagen am Gegendruckelement und/oder an der feststehenden Kontaktfläche anliegend in die Schließstellung gleitet, in der sie nur noch an der feststehenden Kontaktfläche anliegt.

Ein sicheres Schließen wird erzielt, wenn die bewegliche Kontaktfläche auf der feststehenden Kontaktfläche in die Schließstellung gleitet.

Eine besonders sichere Ausführung erhält man, wenn der bewegliche Schaltkontakt als einander zugewandte federnde Kontaktelemente und der feststehende Schaltkontakt als Kontaktmesser (Kontaktplatte) ausgebildet ist, zwischen die sich im Verlauf der Schließbewegung das Kontaktmesser schiebt.

Eine einfache elastische Ausführung sieht vor, dass die Kontaktelemente als Kontaktfedern ausgebildet sind.

Energetisch besonders günstig ist es, wenn das Gegendruckelement die bewegliche Kontaktfläche im Verlauf der Öffnungsbewegung in Richtung der gemeinsamen Kontaktebene drückt.

Die Erfindung wird nachfolgend anhand eines Ausführungsbeispiels näher beschrieben. Es zeigen:
- Fig. 1: einen geöffneten Schalter,
- Fig. 2: den Schalter gemäß Fig. 1 in einer Zwischenstellung,
- Fig. 3: den Schalter gemäß Fig. 1 eingeschaltet und
- Fig. 4: den Schalter gemäß Fig. 2 mit Doppelkontakt.

Fig. 1 zeigt in seiner schematischen Darstellung einen geöffneten Schalter 1 in Form eines Lasttrennschalters für Niederspannungen, der zum Ein- und Ausschalten eines elektrischen Stroms dient. Der Schalter 1 weist mehrere Polgehäuse 1a auf, deren Seitenwände 1b aneinander anliegen. Ein geöffnetes Polgehäuse 1a ist in Fig. 1 dargestellt, die den Schalter 1 in seiner Offenstellung zeigt.

Der Stromanschluss erfolgt über Anschlussfahnen 2, 3, an die von außen entsprechende Stromkabel angeschlossen sind (nicht gezeigt). Die Anschlussfahne 3 ist mit einem feststehenden Schaltkontakt 4 verbunden, welcher als Kontaktmesser 4a ausgebildet ist. Ein beweglicher Schaltkontakt 5 ist als Hebel 8 ausgebildet und um eine Drehachse 6 schwenkbar. Der Hebel 8 trägt an seinem freien Ende federnde Kontaktelemente 5a, die zwei einander zugewandte Kontaktflächen 5b aufweisen. Das an der Drehachse 6 drehgelagerte Hebelende ist über ein leitendes Verbindungsstück 7 mit der Anschlussfahne 2 verbunden. Gegenüber dem Verbindungsstück 7 sind Löschbleche 7a zum Löschen eines beim Öffnen des Schalters 1 zwischen den Schaltkontakten 4, 5 entstehenden Lichtbogens vorgesehen.

Eine Stange 9 verbindet den Hebel 8 gelenkig mit einer Schaltwelle 10. Zum Öffnen und Schließen des Schalters 1 wird der Hebel 8 mittels Drehung der Schaltwelle 10 entsprechend geschwenkt.

An den Kontaktflächen 5b der federnden Kontaktelemente 5a liegt ein plattenförmiges Druckelement 11 aus elektrisch nicht leitendem Material an, das die Kontaktelemente 5a und damit die Kontaktflächen 5b auseinander drückt. Es wirkt hier als Spreizelement 11a, das die Kontaktelemente 5a elastisch aufspreizt. Der Abstand der Kontaktflächen 5b beträgt hier durch das Spreizelement 11a der Breite des Kontaktmessers 4a (er kann selbstverständlich auch größer sein als hier bei dieser Ausführung).

Das Spreizelement 11a ist unabhängig von den beweglichen Kontaktelementen 5a um eine Drehachse 6a frei schwenkbar und über die Kontaktflächen 5b kraftschlüssig mit den Kontaktelementen 5a verbunden.

Fig. 2 zeigt den beweglichen Schaltkontakt 5 in Einschaltbewegung zusammen mit dem zwischen den Kontaktelementen 5a klemmenden Spreizelement 11a in einer Zwischenstellung, in welcher das Spreizelement 11a an einem Anschlag 12 anliegt, welcher hier durch eine Kante 12a des feststehenden Schaltkontakts 4 gebildet ist. Durch die Klemmung wird das Spreizelement 11a beim Schwenken des beweglichen Schaltkontakts 5 bis zum Anschlag 12 einfach mitgenommen.

In Fig. 3 befindet sich der bewegliche Schaltkontakt 5 in seiner Schließstellung. Die beweglichen Kontaktflächen 5b liegen jeweils an einer (feststehenden) Kontaktfläche 4b des Kontaktmessers 4a druckbeaufschlagt an. Je zwei Kontaktflächen 4b, 5b liegen jeweils in einer gemeinsamen Ebene, die nachfolgend als Kontaktebenen bezeichnet sind. Das Kontaktmesser 4a wiederum liegt in derselben Ebene wie das plattenförmige Gegendruckelement 11, hier als Kontaktmesserebene bezeichnet. Es gibt also zwei parallele Kontaktebenen, die voneinander beabstandet sind und zwischen denen mittig die Kontaktmesserebene liegt.

Ohne das Spreizelement 11a würden die beweglichen Kontaktflächen 5b in der Zwischenstellung beim Schließvorgang gegenüber den Kontaktebenen einen Querversatz aufweisen, der von dem Spreizelement 11a durch das Aufspreizen nahezu kompensiert ist (kann selbstverständlich auch überkompensiert sein als hier bei dieser Ausführung).

Die beweglichen Kontaktflächen 5b bewegen sich dabei vor und nach dem Anschlag 12 jeweils in der Kontaktebene oder in einer zur Kontaktebene parallelen Ebene und gleiten hinter dem Anschlag 12 an der feststehenden Kontaktfläche 4b (und unter Umständen auch noch am Gegendruckelement 11) anliegend in die Schließstellung.

Durch das Spreizelement 11a bewegen sich die beweglichen Schaltkontakte 5 im Verlauf der Schließbewegung nahezu ungehindert und in kürzester Zeit in ihre Schließstellung, in der die Kontaktflächen 4b, 5b druckbeaufschlagt aneinander anliegen. Die Druckbeaufschlagung kommt durch den Querversatz zustande und entspricht etwa der Kraft, mit der das Gegendruckelement 11 die federnden Kontaktelemente 5a (zur Kompensation des Querversatzes) auseinanderdrückt.

Kompensation des Querversatzes heißt hier, dass sich die Kontaktflächen 4b, 5b aneinander gleitend (bei Überkompensation mit Abstand zueinander) in die Schließstellung bewegen und dabei schon miteinander kontaktieren, wobei sich die wirksame Berührungsfläche im Kontaktbereich stetig (bei Überkompensation in der Schließstellung sprunghaft) vergrößert. Die verzögernde Wirkung der Reibung zwischen den Kontaktflächen 4b, 5b ist vernachlässigbar. Das Zeit und Kraft beanspruchende Aufspreizen entfällt vollständig, da die Kontaktelemente 5a schon auseinandergedrückt sind.

Beim Einschaltvorgang taucht der als Kontaktmesser 4a ausgebildete feststehende Schaltkontakt 4 ohne Reduzierung der Einschaltgeschwindigkeit in den sich bewegenden Spalt ein, der von den Kontaktflächen 5b der Kontaktelemente 5a gebildet wird, wobei das Spreizelement 11a sukzessive durch das Kontaktmesser 4a ersetzt wird.

Grundsätzlich ist es aber auch möglich, dass der Querversatz vom Gegendruckelement 11 nicht vollständig kompensiert (aufgehoben) sondern nur verringert wird, so dass ein (kleiner) Querversatz verbleibt. Es ist weiter möglich, dass der Querversatz überkompensiert wird, so dass die Kontaktflächen 4b, 5b erst in der Schließstellung zusammenfallen.

Das Aufspreizen erfolgt im Verlauf der Öffnungsbewegung, bei der das Spreizelement 11a zunächst an die Kontaktelemente 5a anstößt und mitgenommen wird, bis es bezogen auf Fig. 3 rechts an einem Anschlag anschlägt, während sich die Kontaktelemente 5a weiter in Richtung Anschlag bewegen und von dem Spreizelement 11a durch die Kraft der Ausschaltbewegung über die Schaltwelle 10 auseinandergedrückt werden.

Auf diese Weise findet der Einschaltvorgang der Schaltkontakte 4, 5 mit geringer Kraft und höherer Schaltgeschwindigkeit statt. Höhere Schaltgeschwindigkeiten lassen in der Regel höhere zu schaltende Leistungen zu. Das Funktionsprinzip lässt sich auf alle Schalter umsetzen, bei denen es mindestens einen feststehenden und einen beweglichen Schaltkontakt 4, 5 gibt, die allgemein in Form von Messerkontakten ausgebildet sind.

Fig. 4 zeigt den Schalter 1 gemäß Fig. 2 mit doppelten Schaltkontakten 4, 5.

## Patentansprüche

1. Verfahren zum Schließen eines Schalters (1), wobei der Schalter (1) eine feststehende und eine bewegliche Kontaktfläche (4b, 5b) aufweist,
bei dem die bewegliche Kontaktfläche (5b) aus einer Offenstellung in eine Schließstellung bewegt wird, in der die bewegliche Kontaktfläche (5b) an der feststehenden Kontaktfläche (4a) anliegt, wobei beide Kontaktflächen (4b, 5b) in einer gemeinsamen Kontaktebene liegen, und
bei dem die beiden Kontaktflächen (4b, 5b) jeweils parallel zueinander verlaufen und in der Offenstellung einen elastischen Querversatz aufweisen, durch den sie in der Schließstellung aneinander gedrückt werden,
**dadurch gekennzeichnet,**
**dass** ein bewegliches Gegendruckelement(11) die bewegliche Kontaktfläche (5b) in der Offenstellung in Richtung der gemeinsamen Kontaktebene drückt, wodurch der Querversatz zumindest verringert wird,
**dass** das Gegendruckelement (11) beim Schließen des Schalters (1) zusammen mit dem beweglichen Schaltkontakt (5) in Richtung Schließstellung bewegt wird und
**dass** das Gegendruckelement (11) im Verlauf der Schließbewegung festgehalten wird, während die bewegliche Kontaktfläche (5b) zunächst am Gegendruckelement (11) gleitend weiter bis in die Schließstellung bewegt wird.

2. Verfahren nach Anspruch 1,
**dadurch gekennzeichnet,**
**dass** die bewegliche Kontaktfläche (5b) vor und nach dem Festhalten jeweils in der Kontaktebene oder in einer zur Kontaktebene parallelen Ebene bewegt wird und
**dass** die bewegliche Kontaktfläche (5b) hinter dem Stehenbleiben am Gegendruckelement (11) und/oder an der feststehenden Kontaktfläche (4b) anliegend in die Schließstellung gleitet.

3. Verfahren nach Anspruch 1 oder 2,
**dadurch gekennzeichnet,**
**dass** die bewegliche Kontaktfläche(5b) im Verlauf der Öffnungsbewegung in Richtung der gemeinsamen Kontaktebene gedrückt wird.

4. Schalter (1)
mit einem feststehenden Schaltkontakt (4), der eine feststehende Kontaktfläche (4b) aufweist,
mit einem beweglichen Schaltkontakt (5), der eine bewegliche Kontaktfläche (5b) aufweist, wobei die feststehende und die bewegliche Kontaktfläche (4, 5) parallel zueinander verlaufen,
mit einer Offenstellung und einer Schließstellung, in welche die bewegliche Kontaktfläche (5b) bewegbar ist, wobei sie in der Schließstellung an der feststehenden Kontaktfläche (4b) druckbeaufschlagt anliegt, und
mit einem elastischen Querversatz der Kontaktflächen (4, 5) in der Offenstellung,
**dadurch gekennzeichnet,**
**dass** ein bewegliches Gegendruckelement (11) vorhanden ist, das in der Offenstellung gegen die bewegliche Kontaktfläche (5b) drückt und kraftschlüssig mit dieser verbunden ist und den Querversatz zumindest verringert,
**dass** der feststehende Schaltkontakt (4) einen Anschlag (12) bildet,
**dass** das Gegendruckelement (11) zusammen mit dem beweglichen Schaltkontakt (5) bewegbar ist und im Verlauf der Schließbewegung am Anschlag (12) anschlägt, während sich die bewegliche Kontaktfläche (5b) weiter in die Schließstellung bewegt.

5. Schalter nach Anspruch 4,
**dadurch gekennzeichnet,**
**dass** die bewegliche Kontaktfläche (5b) sich vor und nach dem Anschlagen jeweils in der Kontaktebene oder in einer zur Kontaktebene parallelen Ebene bewegt und
**dass** die bewegliche Kontaktfläche (5b) nach dem Anschlagen am Gegendruckelement (11) und/oder an der feststehenden Kontaktfläche (4b) anliegend in die Schließstellung gleitet.

6. Schalter nach einem der Ansprüche 4 - 5,
**dadurch gekennzeichnet,**
**dass** die Berührungsfläche zwischen den Schaltkontakten (4, 5) im Verlauf der Schließbewegung zunimmt, wenn die bewegliche Kontaktfläche (5b) an der feststehenden Kontaktfläche (4b) anliegend in die Schließstellung gleitet.

7. Schalter nach einem der Ansprüche 4 - 6,
**dadurch gekennzeichnet,**
**dass** der feststehende Schaltkontakt (4) als Kontaktmesser und der bewegliche Schaltkontakt (5) als einander zugewandte federnde Kontaktelemente (5a) ausgebildet sind, zwischen die sich im Verlauf der Schließbewegung das Kontaktmesser schiebt.

8. Schalter nach einem der Ansprüche 4 - 7,
**dadurch gekennzeichnet,**
**dass** das Gegendruckelement (11) die bewegliche Kontaktfläche (5b) im Verlauf der Öffnungsbewegung in Richtung der gemeinsamen Kontaktebene drückt.

## Claims

1. Method for closing a switch (1), wherein the switch (1) has a stationary and a moving contact area (4b, 5b),
in which method the moving contact area (5b) is moved from an open position to a closed position in which the moving contact area (5b) bears against the stationary contact area (4a), wherein the two contact areas (4b, 5b) lie in a common contact plane, and
in which method the two contact areas (4b, 5b) each run parallel to one another and have an elastic transverse offset in the open position, said contact areas being pressed against one another by said transverse offset in the closed position, **characterized**
**in that** a moving counterpressure element (11) presses the moving contact area (5b) in the direction of the common contact plane in the open position, as a result of which the transverse offset is at least reduced,
**in that** the counterpressure element (11) is moved in the direction of the closed position together with the moving switching contact (5) when the switch (1) is closed, and
**in that** the counterpressure element (11) is stopped during the course of the closing movement, while the moving contact area (5b) initially continues to be moved, in a sliding manner on the counterpressure element (11), until it is in the closed position.

2. Method according to Claim 1,
**characterized**
**in that** the moving contact area (5b) is moved in each case in the contact plane or in a plane which is parallel to the contact plane before and after stopping, and
**in that** the moving contact area (5b), after stopping, slides into the closed position in a manner bearing against the counterpressure element (11) and/or against the stationary contact area (4b).

3. Method according to Claim 1 or 2,
**characterized**
**in that** the moving contact area (5b) is pressed in the direction of the common contact plane during the course of the opening movement.

4. Switch (1)
having a stationary switching contact (4) which has a stationary contact area (4b),
having a moving switching contact (5) which has a moving contact area (5b), wherein the stationary and the moving contact area (4, 5) run parallel to one another,
having an open position and a closed position into which the moving contact area (5b) can be moved, wherein said moving contact area bears against the stationary contact area (4b), with pressure being applied, in the closed position, and
having an elastic transverse offset of the contact areas (4, 5) in the open position,
**characterized**
**in that** a moving counterpressure element (11) is present, said moving counterpressure element (11) pressing against the moving contact area (5b) in the open position and being connected in a force-fitting manner to the latter and at least reducing the transverse offset,
**in that** the stationary switching contact (4) forms a stop (12), in that the counterpressure element (11) can be moved together with the moving switching contact (5) and stops against the stop (12) during the course of the closing movement, while the moving contact area (5b) continues to move into the closed position.

5. Switch according to Claim 4,
**characterized**
**in that** the moving contact area (5b) is in each case moved in the contact plane or in a plane which is parallel to the contact plane before and after stopping, and
**in that** the moving contact area (5b), after stopping, slides into the closed position in a manner bearing against the counterpressure element (11) and/or against the stationary contact area (4b).

6. Switch according to one of Claims 4-5,
**characterized**
**in that** the touch area between the switching contacts (4, 5) increases in size during the course of the closing movement when the moving contact area (5b) slides into the closed position in a manner bearing against the stationary contact area (4b).

7. Switch according to one of Claims 4-6,
**characterized**
**in that** the stationary switching contact (4) is in the form of a contact blade, and the moving switching contact (5) is in the form of spring-action contact elements (5a) which face one another, the contact blade sliding between said spring-action contact elements during the course of the closing movement.

8. Switch according to one of Claims 4-7,
**characterized**
**in that** the counterpressure element (11) presses the moving contact area (5b) in the direction of the common contact plane during the course of the opening movement.

## Revendications

1. Procédé de fermeture d'un interrupteur (1), l'interrupteur (1) ayant une surface (4b) de contact fixe et une surface (5b) de contact mobile,
dans lequel on déplace la surface (5b) de contact mobile d'une position d'ouverture à une position de fermeture, dans laquelle la surface (5b) de contact mobile s'applique à la surface (4a) de contact fixe, les deux surfaces (4b, 5b) de contact étant dans un plan de contact commun et
dans lequel les deux surfaces (4b, 5b) de contact s'étendent respectivement parallèlement l'une à l'autre et ont, dans la position d'ouverture, un décalage transversal élastique, par lequel elles sont poussées l'une sur l'autre dans la position de fermeture,
**caractérisé**
**en ce qu'**un élément (11) mobile de contre-pression pousse la surface (5b) de contact mobile dans la position d'ouverture en direction du plan de contact commun, grâce à quoi le décalage transversal est au moins diminué,
**en ce que** l'on fait aller, dans la direction de la position de fermeture, l'élément (11) de contre-pression lors de la fermeture de l'interrupteur (1) ensemble avec le contact (5) de commutation mobile et
**en ce que** l'on maintient l'élément (11) de contre-pression au cours du mouvement de fermeture, tandis que l'on fait glisser davantage jusqu'à la position de fermeture l'élément (5b) de contact mobile d'abord sur l'élément (11) de contre-pression.

2. Procédé suivant la revendication 1,
**caractérisé**
**en ce que** l'on déplace la surface (5b) de contact mobile avant et après le maintien respectivement dans le plan de contact ou dans un plan parallèle au plan de contact et
**en ce que** la surface (5b) de contact mobile glisse dans la position de fermeture derrière l'immobilisation en s'appliquant à l'élément (11) de contre-pression et/ou à la surface (4b) de contact fixe.

3. Procédé suivant la revendication 1 ou 2,
**caractérisé**
**en ce que** l'on pousse la surface (5b) de contact mobile dans la direction du plan de contact commun au cours du mouvement d'ouverture.

4. Interrupteur (1)
ayant un contact (4) de commutation fixe, qui a une surface (4b) de contact fixe,
ayant un contact (5) de commutation mobile, qui a une surface (5b) de contact mobile, la surface (4) de contact fixe et la surface (5) de contact mobile s'étendant parallèlement l'une à l'autre,
ayant une position d'ouverture et une position de fermeture, dans laquelle la surface (5b) de contact mobile peut aller, celle-ci dans la position de fermeture s'appliquant, en étant soumise à une poussée, à la surface (4b) de contact fixe et ayant un décalage transversal élastique des surfaces (4, 5) de contact dans la position d'ouverture,
**caractérisé**
**en ce qu'**il y a un élément (11) mobile de contre-pression, qui, dans la position d'ouverture, pousse la surface (5b) de contact mobile et est relié à celle-ci à complémentarité de force et diminue au moins le décalage transversal,
**en ce que** le contact (4) de commutation fixe forme une butée (12),
**en ce que** l'élément (11) de contre-pression peut être déplacé ensemble avec le contact (5) de commutation mobile et, au cours du mouvement de fermeture, bute sur la butée (12), tandis que la surface (5b) mobile de contact continue à aller dans la position de fermeture.

5. Interrupteur suivant la revendication 4,
**caractérisé**
**en ce que** la surface (5b) mobile de contact se déplace avant et après la venue en butée, respectivement dans le plan de contact ou dans un plan parallèle au plan de contact et
**en ce que** la surface (5b) mobile de contact glisse dans la position de fermeture après la venue en butée en s'appliquant à l'élément (11) de contre-pression et/ou à la surface (4b) de contact fixe.

6. Interrupteur suivant l'une des revendications 4 à 5,
**caractérisé**
**en ce que** la surface de contact entre les contacts (4, 5) de commutation augmente au cours du mouvement de fermeture, lorsque la surface (5b) mobile de contact vient en glissant dans la position de fermeture en s'appliquant à la surface (4b) fixe de contact.

7. Interrupteur suivant l'une des revendications 4 à 6,
**caractérisé**
**en ce que** le contact (4) fixe de commutation est constitué sous la forme d'une lame de contact et le contact (5) mobile de commutation sous la forme d'éléments (5a) de contact élastiques, qui sont tournés l'un vers l'autre et entre lesquels la lame de contact passe au cours du mouvement de fermeture.

8. Interrupteur suivant l'une des revendications 4 à 7,
**caractérisé**
**en ce que** l'élément (11) de contre-pression pousse, dans la direction du plan de contact commun, la surface (5b) mobile de contact au cours du mouvement d'ouverture.
